# EUROPÄISCHE PATENTSCHRIFT

(11) **EP 2 691 712 B1**
(45) Veröffentlichungstag und Bekanntmachung des Hinweises auf die Patenterteilung: **21.08.2019**
(21) Anmeldenummer: 12710683.9
(22) Anmeldetag: 16.03.2012
(51) Int. Cl.: F25D 17/06

(54) **KÄLTEGERÄT MIT ANGEFORMTEM LUFTKANAL**
REFRIGERATOR HAVING AN INTEGRALLY FORMED AIR CHANNEL
APPAREIL FRIGORIFIQUE POURVU D'UN CANAL D'AIR FORMÉ

(30) Priorität: 28.03.2011 DE 102011006256
(43) Veröffentlichungstag der Anmeldung: 05.02.2014
(73) Patentinhaber: BSH Hausgeräte GmbH, 81739 München (DE)
(72) Erfinder: KOCH, Alexander, 89231 Neu-Ulm (DE)
(86) Internationale Anmeldenummer: PCT/EP2012/054653
(87) Internationale Veröffentlichungsnummer: WO 2012/130637

(56) Entgegenhaltungen:
- WO-A1-2006/120099
- JP-A- 2002 295 948

## Beschreibung

Die vorliegende Erfindung betrifft ein Kältegerät, insbesondere ein Haushaltskältegerät, mit einem eine Lagerkammer begrenzenden tiefgezogenen Innenbehälter und einem in einer Rückwand des Innenbehälters ausgeformten Luftkanal. Ein solcher Luftkanal ist insbesondere bei Nofrost-Kältegeräten oft vorgesehen, um Kaltluft aus einer von der Lagerkammer abgeteilten Verdampferkammer in der Lagerkammer zu verteilen.

Um die Kaltluft in dem Luftkanal über längere Strecken führen zu können, ist eine Abdeckung erforderlich, die den Luftkanal von der Lagerkammer abgrenzt. Aus WO 2006/120099 A1 ist ein Kältegerät bekannt, bei dem Luftkanal in einer Wand der Lagerkammer ausgeformt und von der Lagerkammer durch eine Abdeckung getrennt ist, von der in Hinterschneidungen an seitlichen Flanken des Luftkanals eingreifende Stege abstehen. JP 2002 295948 A offenbart ein Kältegerät, bei dem eine Luftkanalabdeckung durch eine Klaue an der Wand der Lagerkammer gehalten ist.

Aufgabe der vorliegenden Erfindung ist, ein Kältegerät mit am Innenbehälter ausgeformtem Luftkanal zu schaffen, bei dem eine Abdeckung des Luftkanals schnell und einfach montierbar ist.

Die Aufgabe wird gelöst, durch ein Kältegerät, insbesondere ein Haushaltskältegerät, mit den Merkmalen des Anspruchs 1. Im Gegensatz zu einem entlang einer Flanke des Luftkanals durchgehenden Steg versteifen die voneinander beabstandeten Finger die Abdeckung nicht, so dass die Abdeckung beim Einbau und, falls nötig, beim Ausbau geringfügig durchgebogen werden kann und so die Finger mit geringem Kraftaufwand, einer nach dem anderen, in der Hinterschneidung verrastet bzw. wieder aus der Hinterschneidung herausgezogen werden können.

Insbesondere wenn die Wand des Innenbehälters eine Rückwand ist, kann der Luftkanal einschließlich der Hinterschneidung auf einfache Weise beim Tiefziehen des Innenbehälters mit ausgeformt werden.

Wenn die Hinterschneidung an einander gegenüberliegenden Flanken des Luftkanals gebildet ist, kann die Abdeckung insgesamt durch Verrastung in den Hinterschneidungen befestigt werden, ohne dass Bedarf nach weiteren Befestigungsmitteln besteht. Folglich müssen auch keine Öffnungen im Innenbehälter geschaffen werden, durch die Feuchtigkeit in die Isolationsschicht gelangen könnte.

Die Hinterschneidung erstreckt sich vorzugsweise über die gesamte Länge des Luftkanals, um eine Verrastung der Abdeckung an beliebiger Stelle des Luftkanals zu ermöglichen.

Um einen festen Sitz der Abdeckung in wohldefinierter Position am Luftkanal zu ermöglichen, haben die Finger vorzugsweise einen zu der Hinterschneidung der Flanke(n) komplementären Querschnitt.

Um ein unkontrolliertes Entweichen von Luft entlang der Ränder der Abdeckung zu vermeiden, weist eine Grundplatte der Abdeckung vorzugsweise beiderseits eines den Luftkanal überbrückenden Kernbereichs an der Wand des Innenbehälters beiderseits des Luftkanals anliegende Randstreifen auf. Die Randstreifen und der Kernbereich können eine einzige ebene Platte bilden, wobei die Finger jeweils eine Grenze zwischen Kernbereich und Randstreifen markieren.

Um die Dichtwirkung der Randstreifen zu verbessern, können diese in den Luftkanal flankierenden Vertiefungen der Rückwand aufgenommen sein.

Luftauslassöffnungen können an der Abdeckung vorgesehen sein, um die in dem Luftkanal zirkulierende Luft kontrolliert in der Lagerkammer zu verteilen.

Um den Strömungswiderstand des Luftkanals gering zu halten, können Luftaustrittsöffnungen im Querschnitt abgerundete Ränder an ihrer dem Luftkanal zugewandten Seite aufweisen. Derartige abgerundete Ränder sind insbesondere durch Spritzformung der Abdeckung realisierbar.

Die Abdeckung kann eine den Luftkanal längs unterteilende Rippe tragen, um von dem Luftkanal einen Nebenkanal, z.B. zur Unterbringung von elektrischen Leitungen oder dergleichen abzuteilen.

Der Luftkanal kann wenigstens zwei in Tiefenrichtung des Innenbehälters gegeneinander versetzte Abschnitte umfassen, um den Innenraum in seiner gesamten Höhe einschließlich eines sich in der Vertikalen mit einer Maschinenraumnische überschneidenden Bereichs um einem nicht gradlinigen Verlauf des Luftkanals an der Rückwand des Innenbehälters folgen zu können, kann die Abdeckung wenigstens durch ein Scharnier in ihrer Längsrichtung aufeinander folgende Abschnitte unterteilt sein. Vorzugsweise ist dieses Scharnier ein Folienscharnier.

Weitere Merkmale und Vorteile der Erfindung werden deutlich anhand der nachfolgenden Beschreibung von Ausführungsbeispielen unter Bezugnahme auf die beigefügten Figuren. Aus dieser Beschreibung und den Figuren gehen auch Merkmale der Ausführungsbeispiele hervor, die nicht in den Ansprüchen erwähnt sind. Solche Merkmale können auch in anderen als den hier spezifisch offenbarten Kombinationen auftreten. Die Tatsache, dass mehrere solche Merkmale in einem gleichen Satz oder in einer anderen Art von Textzusammenhang miteinander erwähnt sind, rechtfertigt daher nicht den Schluss, dass sie nur in der spezifisch offenbarten Kombination auftreten können; stattdessen ist grundsätzlich davon auszugehen, dass von mehreren solchen Merkmalen auch einzelne weggelassen oder abgewandelt werden können, sofern dies die Funktionsfähigkeit der Erfindung nicht in Frage stellt. Es zeigen:
- Fig. 1: eine schematische perspektivische Ansicht eines Kältegeräte-Innenbehälters gemäß der vorliegenden Erfindung;
- Fig. 2: Abschnitte der Rückwand des Innenbehälters und einer zur Montage an der Rückwand vorgesehnen Abdeckung gemäß einer ersten Ausgestaltung der Erfindung;
- Fig. 3: einen Abschnitt einer Abdeckung gemäß einer zweiten Ausgestaltung der Erfindung;
- Fig. 4: einen schematischen horizontalen Schnitt durch die Abdeckung der Fig. 3 in an der Rückwand montiertem Zustand;
- Fig. 5: einen zu Fig. 4 analogen Schnitt gemäß einer dritten Ausgestaltung der Erfindung;
- Fig. 6: einen zu Fig. 4 analogen Schnitt gemäß einer vierten Ausgestaltung der Erfindung;
- Fig. 7: einen zu Fig. 4 analogen Schnitt gemäß einer fünften Ausgestaltung der Erfindung;
- Fig. 8: einen vertikalen Schnitt durch den Luftkanal und die Abdeckung gemäß einer sechsten Ausgestaltung der Erfindung;
- Fig. 9: eine perspektivische Ansicht einer Abdeckung gemäß einer siebten Ausgestaltung der Erfindung;
- Fig. 10: eine zu Fig. 8 analoge Ansicht gemäß einer achten Ausgestaltung der Erfindung; und
- Fig. 11: einen vertikalen Schnitt durch den Luftkanal und die Abdeckung gemäß einer neunten Ausgestaltung der Erfindung.

Fig. 1 zeigt eine schematische Ansicht schräg von unten und hinten einen Innenbehälters 1 für ein Haushaltskältegerät gemäß einer ersten Ausgestaltung der Erfindung. Der in an sich bekannter Weise aus thermoplastischem Kunststoff, insbesondere Polystyrol, tiefgezogene Innenbehälter 1 hat im Wesentlichen die Form eines Quaders mit offener, von einem Rahmen 2 umgebener Vorderseite, Seitenwänden 3, einer Decke sowie einer in Fig. 1 dem Betrachter zugewandten Rückwand 4 und einem Boden 5. Im unteren Bereich der Rückwand 4 ist eine Aussparung 6 gebildeter, um Platz zu lassen für eine Maschinenraumnische, die im fertig montierten Kältegerät einen Verdichter sowie evtl. einen Verflüssiger und ein Gebläse zum Kühlen von Verdichter und Verflüssiger aufnimmt. Ein Luftkanal 7 erstreckt sich an der Rückwand 4 über die gesamte Höhe des Innenbehälters einschließlich der Aussparung 6. An seitlichen Flanken 8 des Luftkanals ist in Fig. 1 jeweils ein vorspringender Wulst 9 zu sehen, den im Inneren des Innenbehälters 1 jeweils eine nutartige Hinterschneidung 10 entspricht, wie z.B. in Fig. 2 zu erkennen. Die Hinterschneidung 10 erstreckt sich an beiden Flanken 8 über die gesamte Länge des Luftkanals 7.

Benachbart zu einem Abschnitt der Rückwand 4 mit dem darin eingetieften Luftkanal 7 zeigt die Fig. 2 einen Abschnitt einer Abdeckung 11. Eine Grundplatte oder ein Kernbereich 12 der aus Kunststoff spritzgeformten Abdeckung 11 ist vorgesehen, um in dem Luftkanal 7 platziert zu werden, wobei seitliche Ränder 13 des Kernbereichs 12 die Flanken 8 des Luftkanals 7 berühren und von den Rändern 13 in den Luftkanal 7 hinein abstehende elastische Finger 14 in die Hinterschneidungen 10 der Flanken 8 einrasten. Die Finger 14 sind an den Rändern 13 jeweils paarweise in gleicher Höhe angeordnet. Die Abdeckung 11 ist in Maßen elastisch biegsam, so dass während der Anbringung der Abdeckung Fingerpaare 14 an einem Ende der Abdeckung 11 bereits in die Hinterschneidungen 10 eingerastet sein können, Fingerpaare an einem anderen Ende der Abdeckung 11 jedoch noch nicht, und die Fingerpaare sukzessive in die Hinterschneidungen 10 eingerastet werden. Genauso können die Fingerpaare bei einer Demontage der Abdeckung 11 eines nach dem anderen aus den Hinterschneidungen 10 herausgezogen werden. So ist eine schnelle und bequeme Montage und Demontage der Abdeckung 11 bei geringem Kraftaufwand möglich.

Fig. 3 zeigt eine Ansicht eines Abschnitts der Abdeckung 11 gemäß einer zweiten Ausgestaltung der Erfindung. Die Finger 14 sind gegenüber der Ausgestaltung der Fig. 2 geringfügig verlängert, und beiderseits des Kernbereichs 12 erstrecken sich Randstreifen 15, die, wenn die Abdeckung 11 in der in Fig. 4 gezeigten Weise an dem Luftkanal 7 montiert ist, benachbart zum Luftkanal 7 an der Rückwand 4 anliegen, um das Entweichen von Luft aus dem Luftkanal 7 entlang der Ränder der Abdeckung 11 zu verhindern oder wenigstens zu begrenzen.

Die Finger 14 tragen in die Hinterschneidungen 10 eingreifende Rastvorsprünge 16, der Querschnitt zu demjenigen der Hinterschneidungen 10 komplementär ist, um eine exakte Positionierung der Abdeckung 11 zu gewährleisten. Eine den Randstreifen 15 zugewandte Flanke 17 der Rastvorsprünge 16 ist schräg zur Tiefenrichtung des Innenbehälters 1 orientiert, so dass sie, wenn die Abdeckung 11 vom Luftkanal 7 weggezogen wird, einer seitwärts ins Innere des Kanals 7 hinein gerichteten Kraft ausgesetzt ist, die den Finger 14 verbiegt und ein Abziehen der Abdeckung 11 vom Luftkanal 7 möglich macht.

Wie in Fig. 5 gezeigt, kann zwischen den Randstreifen 15 und der Rückwand 4 jeweils ein elastisches Dichtband 18 angeordnet sein, das elastisch gestaucht ist und die Flanken des Luftkanals 7 abdichtet, wenn die Finger 14 in den Hinterschneidungen 10 verrastet sind.

Fig. 6 zeigt eine Abwandlung, bei der die Randstreifen 15 der Abdeckung 11 ihrerseits in Vertiefungen 19 der Rückwand 4 beiderseits des Luftkanals 7 aufgenommen sind. Die Vertiefungen 19 können einerseits die Abdichtung an den Flanken des Luftkanals 7 verbessern, indem sie eine scharfe Umlenkung von zwischen den Randstreifen 15 und der Rückwand 4 hindurch entweichender Luft erzwingen und dadurch das Entweichen behindern. Außerdem erlauben sie es, wie in der Ausgestaltung der Fig. 2 die Außenseite der Abdeckung 11 mit der umgebenden Rückwand 4 bündig zu machen und so eine ebene, reinigungsfreundliche Innenoberfläche der Lagerkammer zu schaffen.

Bei der Ausgestaltung der Fig. 7 steht von der Innenseite der Abdeckung 11 eine Rippe 20 ab, die sich bis unmittelbar vor eine Rückwand 21 des Luftkanals 7 erstreckt und von diesem einen Nebenkanal 22 abtrennt. Dieser Nebenkanal 22 kann zur Unterbringung eines Kabelbaums 23 dienen, der an verschiedenen Stellen des Innenbehälters 1 angeordnete Temperaturfühler oder einen die Luftzirkulation in dem Luftkanal 7 antreibenden Ventilator mit einer Steuerschaltung, z.B. in der Maschinenraumnische 6, verbindet.

Luftaustrittsöffnungen 24 können aus dem im Wesentlichen ebenen Kernbereich 12 der Abdeckung 11 ausgestanzt oder auf andere Weise ausgeschnitten sein. Vorzugsweise sind die Austrittsöffnungen 24 als leicht über die Rückwand 4 bzw. den sie umgebenden Kernbereich 12 in den Innenbehälter 1 hinein vorspringende Stutzen ausgebildet, die, wie in dem Schnitt der Fig. 8 gezeigt, an ihrer dem Luftkanal 7 zugewandten Seite abgerundete Bereiche 25 aufweisen, um einen turbulenzarmen, in etwa horizontal ausgerichteten Luftstrom in den Innenbehälter 1 hinein zu entlassen.

Wie bereits in Fig. 1 zu erkennen, ist der Luftkanal 7 in mehrere Abschnitte unterteilt, einen stromaufwärtigen Abschnitt 7a und zwei sich um die Aussparung 6 herum ziehende Abschnitte 7b, 7c, von denen der Abschnitt 7b im Wesentlichen horizontal und der Abschnitt 7c vertikal ausgerichtet ist. Um den Luftkanal 7 auf seiner ganzen Länge mit einer durchgehenden Abdeckung 11 abdecken zu können, ist diese Abdeckung 11 gemäß der in Fig. 9 gezeigten Ausgestaltung durch zwei Folienscharniere 26 in jeweils in den Abschnitten 7a, 7b, 7c des Luftkanal entsprechende Abschnitte 11a, 11b, 11c gegliedert. Der mittlere Abschnitt 11b ist in Fig. 9 ohne Finger 14 dargestellt, er könnte jedoch genauso wie die benachbarten Abschnitte 11a, 11c mit Fingern 14 versehen sein. Denkbar wäre auch, am Abschnitt 11b anstelle von Fingern zwei sich über die gesamte Länge des Abschnitts 11b erstreckende Rippen vorzusehen, die keine Rastvorsprünge aufweisen, aber im montierten Zustand an den Flanken 8 des Abschnitts 7b anliegen, um diesen auch dann seitlich abzudichten, wenn aufgrund von Fertigungstoleranzen in den vertikalen Abmessungen der Abschnitte 7a, 7c bzw. 11a, 11c ein enger Kontakt der Randstreifen 15 des Abschnitts 11b mit dem Innenbehälter 1 nicht möglich ist.

Fig. 10 zeigt eine Ausgestaltung der Abdeckung 11, bei der diese in zwei voneinander getrennte Teile 27, 28 gegliedert ist. Das obere Teil 27 umfasst den stromaufwärtigen Abschnitt 11a der Abdeckung 11 sowie eine mit diesem Abschnitt 11a über ein Folienscharnier 26 verbundene, mit zwei Schlitzen 30 versehene Platte 29. Die Platte 29 kommt im montierten Zustand über dem horizontalen Abschnitt 7b des Luftkanals 7 zu liegen.

Das zweite Teil 28 umfasst den Abschnitt 11c sowie eine Platte 31, die wie die Abschnitte 11a, 11c mit Rastfingern 14 versehen ist. Im montierten Zustand liegt die Platte 31 auf der Platte 29 auf, und ein Paar ihrer Rastfinger 14 durchgreift die Schlitze 30 mit Spiel in deren Längsrichtung, um in die Hinterschneidung 10 des Abschnitts 7b einzurasten. So kann die Länge des von den Platten 29, 31 gebildeten mittleren Abschnitts der Abdeckung 11 an Fertigungstoleranzen des Innenbehälters 1 angepasst werden, so dass in den anderen Abschnitten 11a, 11b die Randstreifen 15 auf ihrer ganzen Länge in Kontakt mit dem Innenbehälter 1 sein können.

Fig. 11 zeigt einen vertikalen Schnitt durch den Grenzbereich der Abschnitte 7a, 7b des Luftkanals 7 bzw. 11a, 11b der Abdeckung 11 gemäß einer neunten Ausgestaltung der Erfindung. Anstelle eines einzigen Folienscharniers 26 ist hier eine Mehrzahl von jeweils untereinander bzw. mit den Abschnitten 11a, 11b über Folienscharniere verbundener Segmente 32 vorgesehen, die die Abdeckung 11 zwischen den Abschnitten 11a, 11b auf einer Länge von mehreren cm hochflexibel machen. So kann die Abdeckung sich auch an einem abgerundeten Übergangsbereich 33 zwischen vertikalen und horizontalen Bereichen der Rückwand 4 eng und dicht anschmiegen.

Ein entsprechender von mehreren Segmenten 32 gebildeter hochflexibler Abschnitt kann auch am Übergang zwischen den Abschnitten 7b, 7c bzw. 11b, 11c vorgesehen sein. Indem der von den Segmenten 32 gebildete flexible Abschnitt jeweils länger ist als zum Überbrücken des abgerundeten Übergangsbereichs 33 zwischen den Kanalabschnitten 7a, 7b bzw. 7b, 7c erforderlich, wird außerdem die Möglichkeit geschaffen, die Abdeckung auf ihrer ganzen Länge, über die Grenzen der Kanalabschnitte 7a, 7b, 7c hinweg zu verschieben und so Abmessungstoleranzen des Innenbehälters auszugleichen.

## Patentansprüche

1. Kältegerät, insbesondere Haushaltskältegerät, mit einem eine Lagerkammer begrenzenden tiefgezogenen Innenbehälter (1), einem in einer Wand (4) des Innenbehälters (1) ausgeformten Luftkanal (7) und einer den Luftkanal (7) von der Lagerkammer abgrenzenden Abdeckung (11), wobei der Luftkanal (7) an seitlichen Flanken (8) Hinterschneidungen (10) aufweist, in die die Abdeckung (11) eingreift, **dadurch gekennzeichnet, dass** die Abdeckung (11) an ihren Rändern in ihrer Längsrichtung voneinander beabstandete, paarweise in gleicher Höhe angeordnete, in die Hinterschneidungen (10) eingreifende Finger (14) aufweist und die Abdeckung(11) elastisch biegsam ist, um ein sukzessives Einrasten der Fingerpaare (14) (14) in die Hinterschneidungen (10) zu ermöglichen.

2. Kältegerät nach Anspruch 1, **dadurch gekennzeichnet, dass** die Hinterschneidung (10) an einander gegenüberliegenden seitlichen Flanken (8) des Luftkanals (7) gebildet ist.

3. Kältegerät nach Anspruch 1 oder 2, **dadurch gekennzeichnet, dass** die Hinterschneidung (10) sich über die gesamte Länge des Luftkanals (7) erstreckt.

4. Kältegerät nach einem der vorhergehenden Ansprüche, **dadurch gekennzeichnet, dass** die Finger (14) einen zur Hinterschneidung (10) komplementären Querschnitt aufweisen.

5. Kältegerät nach einem der vorhergehenden Ansprüche, **dadurch gekennzeichnet, dass** eine Grundplatte der Abdeckung (11) beiderseits eines den Luftkanal (7) überbrückenden Kernbereichs (12) an der Wand (4) des Innenbehälters (1) anliegende Randstreifen (15) aufweist.

6. Kältegerät nach Anspruch 5, **dadurch gekennzeichnet, dass** die Randstreifen (15) in den Luftkanal (7) flankierenden Vertiefungen (19) der Wand (4) aufgenommen sind.

7. Kältegerät nach einem der vorhergehenden Ansprüche, **dadurch gekennzeichnet, dass** die Abdeckung (11) Luftauslassöffnungen (24) aufweist.

8. Kältegerät nach Anspruch 7, **dadurch gekennzeichnet, dass** die Luftaustrittsöffnungen (24) im Querschnitt abgerundete Ränder (25) an ihrer dem Luftkanal (7) zugewandten Seite aufweisen.

9. Kältegerät nach einem der vorhergehenden Ansprüche, **dadurch gekennzeichnet, dass** die Abdeckung (11) eine den Luftkanal (7) längs unterteilende Rippe (20) trägt.

10. Kältegerät nach einem der vorhergehenden Ansprüche, **dadurch gekennzeichnet, dass** der Luftkanal (7) wenigstens zwei in Tiefenrichtung des Innenbehälters (1) gegeneinander versetzte Abschnitte (7a, 7c) umfasst.

11. Kältegerät nach einem der vorhergehenden Ansprüche, **dadurch gekennzeichnet, dass** die Abdeckung (11) durch wenigstens ein Scharnier (26) in in ihrer Längsrichtung aufeinanderfolgende Abschnitte (7a, 7b, 7c; 32) unterteilt ist.

12. Kältegerät nach Anspruch 11, **dadurch gekennzeichnet, dass** das Scharnier (26) ein Folienscharnier ist.

## Claims

1. Refrigeration appliance, in particular household refrigeration application, with a deep-drawn inner container (1) delimiting a storage chamber, an air duct (7) shaped in a wall (4) of the inner container (1) and a covering (11) isolating the air duct (7) from the storage container, wherein the air duct (7) has indentations (10) on lateral flanks (8), into which the covering (11) engages, **characterised in that** the covering (11) has fingers (14) which are spaced apart from one another at their borders in their longitudinal direction, are arranged in pairs at the same height and engage into the indentations (10) and the covering (11) is resiliently flexible, in order to enable a successive latching of the pairs of fingers (14) into the indentations (10).

2. Refrigeration appliance according to claim 1, **characterised in that** the indentation (10) is formed on lateral flanks (8) of the air duct (7) which lie opposite one another.

3. Refrigeration appliance according to claim 1 or 2, **characterised in that** the indentation (10) extends along the entire length of the air duct (7).

4. Refrigeration appliance according to one of the preceding claims, **characterised in that** the fingers (14) have a cross-section which is complementary to the indentation (10).

5. Refrigeration appliance according to one of the preceding claims, **characterised in that** a base plate of the covering (11) has edge strips (15) which abut against the wall (4) of the inner container (1) on both sides of a core region (12) spanning the air duct (7).

6. Refrigeration appliance according to claim 5, **characterised in that** the edge strips (15) are accommodated in the recesses (19) in the wall (4) flanking the air duct (7).

7. Refrigeration appliance according to one of the preceding claims, **characterised in that** the covering (11) has air outlet openings (24).

8. Refrigeration appliance according to claim 7, **characterised in that** the air outlet openings (24) have edges (25) with a rounded cross-section on their side facing towards the air duct (7).

9. Refrigeration appliance according to one of the preceding claims, **characterised in that** the covering (11) carries a rib (20) which divides the air duct (7) lengthwise.

10. Refrigeration appliance according to one of the preceding claims, **characterised in that** the air duct (7) comprises at least two sections (7a, 7c) which are offset from one another in the depth direction of the inner container (1).

11. Refrigeration appliance according to one of the preceding claims, **characterised in that** the covering (11) is divided by at least one hinge (26) into consecutive sections (7a, 7b, 7c; 32) in its longitudinal direction.

12. Refrigeration appliance according to claim 11, **characterised in that** the hinge (26) is a living hinge.

## Revendications

1. Appareil frigorifique, en particulier appareil frigorifique ménager, pourvu d'un récipient intérieur embouti (1) délimitant un compartiment de stockage, d'un canal d'air (7) formé dans une paroi (4) du récipient intérieur (1) et d'un couvercle (11) séparant le canal d'air (7) du compartiment de stockage, le canal d'air (7) présentant des échancrures (10) sur ses flancs latéraux (8), dans lesquelles le couvercle (11) s'encliquète, **caractérisé en ce que** le couvercle (11) présente des taquets (14) s'encliquetant dans les échancrures (10), disposés par paire à hauteur identique, écartés les uns des autres sur ses bords dans leurs directions longitudinales, et que le couvercle (11) peut être plié de manière élastique afin de permettre un enclenchement successif des paires de taquets (14) dans les échancrures (10).

2. Appareil frigorifique selon la revendication 1, **caractérisé en ce que** l'échancrure (10) est formée sur des flancs latéraux (8) du canal d'air (7) opposés l'un à l'autre.

3. Appareil frigorifique selon la revendication 1 ou 2, **caractérisé en ce que** l'échancrure (10) s'étend sur la totalité de la longueur du canal d'air (7).

4. Appareil frigorifique selon l'une des revendications précédentes, **caractérisé en ce que** les taquets (14) présentent une coupe transversale complémentaire à l'échancrure (10).

5. Appareil frigorifique selon l'une des revendications précédentes, **caractérisé en ce qu'**une plaque de base du couvercle (11) présente des bandes latérales (15) reposant sur la paroi (4) du récipient intérieur (1) des deux côtés d'une zone centrale (12) reliant le canal d'air (7).

6. Appareil frigorifique selon la revendication 5, **caractérisé en ce que** les bandes latérales (15) sont intégrées dans des cavités (19) de la paroi (4) flanquant le canal d'air (7).

7. Appareil frigorifique selon l'une des revendications précédentes, **caractérisé en ce que** le couvercle (11) présente des ouvertures de sortie d'air (24).

8. Appareil frigorifique selon la revendication 7, **caractérisé en ce que** les ouvertures de sortie d'air (24) présentent sur leur côté tourné vers le canal d'air (7) des bords (25) de section arrondis en coupe transversale.

9. Appareil frigorifique selon l'une des revendications précédentes, **caractérisé en ce que** le couvercle (11) porte une nervure (20) divisant longitudinalement le canal d'air (7).

10. Appareil frigorifique selon l'une des revendications précédentes, **caractérisé en ce que** le canal d'air (7) comprend au moins deux sections (7a, 7c) décalées l'une par rapport à l'autre dans la direction de profondeur du récipient intérieur (1).

11. Appareil frigorifique selon l'une des revendications précédentes, **caractérisé en ce que** le couvercle (11) est subdivisé en sections (7a, 7b, 7c ; 32) successives dans sa direction longitudinale, par au moins une charnière (26).

12. Appareil frigorifique selon la revendication 11, **caractérisé en ce que** la charnière (26) est une charnière à film.
